# EUROPÄISCHE PATENTSCHRIFT

(11) **EP 0 549 769 B1**
(45) Veröffentlichungstag und Bekanntmachung des Hinweises auf die Patenterteilung: **20.12.1995**
(21) Anmeldenummer: 92915526.5
(22) Anmeldetag: 14.07.1992
(51) Int. Cl.: E06B 3/02, E06B 5/16, E05D 5/02

(54) **FEUERWIDERSTANDSFÄHIGE GLASTRENNWAND**
FIRE-RESISTANT GLASS PARTITION
CLOISON IGNIFUGE EN VERRE

(30) Priorität: 19.07.1991 DE 4123977
(43) Veröffentlichungstag der Anmeldung: 07.07.1993
(73) Patentinhaber: FACHVERBAND GLASDACH-UND METALLBAU e.V., D-50670 Köln (DE); PROMAT GmbH, 40880 Ratingen (DE)
(72) Erfinder: KUJAS, Detlev, Hansaring 102-104, D-50670 Köln (DE); WIEDEMANN, Günter, D-40880 Ratingen (DE)
(74) Vertreter: Maxton, Alfred, Dipl.-Ing.
(86) Internationale Anmeldenummer: EP9201593
(87) Internationale Veröffentlichungsnummer: WO9302268

(56) Entgegenhaltungen:
- DE-A- 3 720 121
- DE-U- 8 703 966
- FR-A- 2 365 681
- FR-A- 2 470 234
- FR-A- 2 602 264

## Beschreibung

Die Erfindung betrifft eine feuerwiderstandsfähige Glastrennwand mit wenigstens einem aus einer Scheibe aus Brandschutzglas gebildeten Feld, das mit Beschlägen für Befestigungs- und/oder Schließelemente versehen ist.

Feuerwiderstandsfähige Glastrennwände wurden bisher in der Weise konzipiert, daß ein Rahmen aus Metallprofilen erstellt wurde, in den die Scheibe aus Brandschutzglas eingesetzt und durch entsprechende Glashalteleisten gehalten wurde. Durch entsprechende Abdeckungen aus einem feuerwiderstandsfähigen Material auf den dem Raum zugekehrten Flächen der Metallprofile wurde dann auch für den Bereich der Metallprofile die erforderliche Feuerwiderstandsfähigkeit erreicht. Diese Technik wurde sowohl für feststehende Glastrennwände, Glastrennwände mit entsprechenden Türen als auch für feuerwiderstandsfähige Glastüren allein verwendet. Dementsprechend umfaßt der Begriff "Glastrennwand" im Sinne der vorliegenden Erfindung sowohl eine einfache feuerwiderstandsfähige Tür, die durch ein einziges Feld aus Brandschutzglas gebildet wird, als auch mehrfeldrige feststehende Glastrennwände mit und ohne Tür. Derartige Glastrennwände haben sich bewährt, werden jedoch modernen architektonischen Ansprüchen in Bezug auf großflächige Glastrennwände nicht ganz gerecht.

Für Glastrennwände normaler Bauart ist es ferner unter Verwendung von sogenanntem Sicherheitsglas bekannt, eine Glastrennwand in der Weise aufzubauen, daß die Glasscheiben als in sich tragendes Bauteil im Wand-, Boden- und Deckenbereich festgelegt, aneinander grenzende Glasscheiben mit einer dünnen dauerelastischen Silikon-Kittfuge miteinander verbunden werden. Etwa erforderliche Beschläge, insbesondere im Türbereich für Türbänder, Schlösser und Griffe, werden in der Weise befestigt, daß die Glasscheibe mit Löchern versehen wird und die Beschläge über beidseits aufliegende Klemmplatten mittels Durchgangsschrauben festgelegt werden. Selbst bei einer Verwendung von Brandschutzgläsern erfüllt eine derart konzipierte Glastrennwand nicht die an eine feuerwiderstandsfähige Trennwand gestellten Anforderungen.

Der Erfindung liegt nun die Aufgabe zugrunde, eine feuerwiderstandsfähige rahmenlose Glastrennwand der eingangs bezeichneten Art zu schaffen.

Diese Aufgabe wird gemäß der Erfindung dadurch gelöst, daß die Stirnfläche der Scheibe umlaufend mit einem kantenumgreifenden Dichtungsprofil aus einem elastischen Material abgedeckt wird, das zumindest auf seinem der Stirnfläche der Scheibe zugekehrten Bereich mit einem unter Hitzeeinwirkung aufschäumenden Material versehen ist und daß die in den Randbereich ragenden Beschlagteile vom Dichtungsprofil mit umfaßt sind, wobei die Gesamtdicke im umfaßten Bereich im wesentlichen der Gesamtdicke der Scheibe entspricht. Eine derartige Anordnung hat den Vorteil, daß die Scheibe als selbsttragendes Bauteil eingesetzt werden kann, wobei der jeweilige Fugenbereich, sei es im Bereich des Wand-, Decken- oder Bodenanschlusses, sei es im Bereich zwischen zwei aneinander grenzenden, durch Scheiben gebildeten Feldern, so konzipiert ist, daß im Brandfalle für die Dauer der Standzeit des verwendeten Brandschutzglases die Feuerwiderstandsfähigkeit gesichert ist. Sobald im Brandfalle der der heißen Seite zugekehrte Teil des Dichtungsprofiles durch die Hitzeeinwirkung angegriffen oder zerstört wird, wird das aufschäumende Material der Hitzeeinwirkung ausgesetzt und kann hierbei die vorhandene Trennfuge vollständig ausschäumen, so daß für die vorgesehene Zeit weder Hitze noch Rauch auf die dem Brand abgekehrte Seite durchtreten kann. Wesentlich ist hierbei, daß die auf der Glasscheibe aufliegenden Beschläge in dem vom Dichtungsprofil umfaßten Bereich zusammen mit der Glasscheibe in diesem Bereich durch eine teilweise Entfernung der Außenschicht des Brandschutzglases in diesem Bereich der Gesamtdicke der Mehrschichten Brandschutzglas-Scheibe entspricht. Hierdurch ist es möglich, auch an Türen eine ununterbrochene umlaufende feuerwiderstandsfähige Dichtung vorzusehen, bei der im Brandfalle durch das aufschäumende Material die Fuge verschlossen wird. Ein weiterer Vorteil dieser Anordnung besteht darin, daß die Stirnfläche des mehrschichtigen Brandschutzglases abgedeckt und damit sowohl gegen Beschädigung, insbesondere aber auch gegen den Eintritt von Feuchtigkeit oder eine Beschädigung der Versiegelung der Stirnfläche, wie dies bei Türen auftreten kann, vermieden wird. Aus dem Vorstehenden ergibt sich, daß eine derartige, insbesondere mehrfeldrige Trennwand, auch wenn diese ein als Tür ausgebildetes Feld enthält, optisch und damit in der architektonischen Konzeption einer rahmenlosen Ganzglaswand entspricht. Im Vergleich zu Glastrennwänden nach dem Stand der Technik mit einer tragenden Rahmenkonstruktion lassen sich die die einzelnen Felder begrenzenden Dichtungsprofile sehr schmal ausführen, so daß hier lediglich die Begrenzungen der einzelnen Felder gerade sichtbar werden.

In bevorzugter Ausgestaltung der Erfindung ist vorgesehen, daß das Dichtungsprofil einen im wesentlichen U-förmigen Querschnitt aufweist und daß an wenigstens einem Schenkel ein nach außen weisender, in Längsrichtung durchgehender stegförmiger Vorsprung angeordnet ist. Während der U-förmige Bereich des Dichtungsprofils im wesentlichen dazu dient die Stirnfläche der betreffenden Scheibe zu schützen, das aufschäumende Material aufzunehmen und das Dichtungsprofil selbst an der Scheibe festzulegen, dient der durchgehende nach außen weisende stegförmige Vorsprung der Abdichtung in Bezug auf angrenzende Flächen. Dies kann der Bereich einer angrenzenden Gebäudewand einschließlich Boden und Decke aber auch eine angrenzende feststehende weitere Scheibe und/oder eine angrenzende Tür sein. Die Form und geometrische Ausrichtung des Steges richtet sich hierbei jeweils nach dem Anwendungsfall.

In einer bevorzugten Ausgestaltung ist vorgesehen, daß wenigstens ein stegförmiger Vorsprung am Dichtungsprofil biegsam ausgeführt ist. Ein derartiger biegsamer Vorsprung wirkt hierbei nach Art einer Dichtlippe, so daß er mit einer gewissen eigenen Vorspannung an der angrenzenden Dichtfläche anliegt. Bevorzugt ist hierbei vorgesehen, daß der biegsame stegförmige Vorsprung an einem freien Schenkelende des U-Profils ansetzt und in Gegenrichtung zum Schenkel verläuft.

In weiterer Ausgestaltung der Erfindung ist vorgesehen, daß an wenigstens einem Schenkel des U-Profils im Bereich seines Ansatzes am Quersteg ein über den durch den Quersteg gebildeten Rücken des U-Profils hinausragender, vorzugsweise im Verhältnis zum stegförmigen Vorsprung steifer, in Längsrichtung durchgehender Anschlagsteg angeordnet ist. Ein derart ausgebildetes Dichtungsprofil kann sowohl zur Abdichtung der Fuge zwischen zwei feststehenden Feldern als auch zur Abdichtung der Fuge zwischen einem feststehenden und einem beweglichen Feld, d. h. einer Tür, verwendet werden. Der Anschlagsteg dient hierbei als Gegenfläche zu einem biegsamen stegförmigen Vorsprung des Dichtungsprofils am angrenzenden Feld.

In einer anderen Ausgestaltung der Erfindung ist vorgesehen, daß das U-Profil mit zwei Anschlagstegen versehen ist, die zusammen mit dem Quersteg ein U-förmiges Gegenprofil bilden. Ein derartiges Dichtungsprofil ist vorzugsweise zur Abdichtung zwischen zwei feststehenden Feldern vorgesehen. In ein derartiges Dichtungsprofil kann dann ein mit zwei biegsamen stegförmigen Vorsprüngen versehenes Dichtungsprofil mit seinen biegsamen stegförmigen Vorsprüngen eingeschoben werden. Bei entsprechender symmetrischer Gestaltung der die Ränder der Scheiben umgreifenden Bereiche beider Dichtungsprofile läßt sich eine einwandfreie Optik erzielen, die nicht erkennen läßt, daß die Abdichtung der Fuge zwischen den beiden aneinander grenzenden Scheiben durch zwei getrennte Profile gebildet wird. Ein weiterer Vorteil dieser Ausgestaltung besteht darin, daß in den Zwischenraum zwischen dem U-förmigen Gegenprofil einerseits und dem Dichtungsprofil in Ausgestaltung der Erfindung Abstands- und/oder durchgehende Versteifungselemente eingelegt werden können. Zweckmäßig ist es hierbei, wenn der verbleibende Zwischenraum zwischen den beiden ineinander geschobenen Dichtungsoprofilen mit einem unter Hitzeeinwirkung aufschäumenden Material ausgefüllt ist.

In Ausgestaltung der Erfindung ist ferner vorgesehen, daß die Beschläge mit der Scheibe verschraubbare Klemmplatten aufweisen, die randseitig vom eingeklemmten Scheibenteil überragt werden und daß die Klemmplatten mit plattenförmigen Abdeckungen aus einem feuerwiderstandsfähigen, wärmeisolierenden Material abgedeckt sind. Hierdurch ist sichergestellt, daß der durch die Wegnahme der außenliegenden Glasschichten einschließlich der die Glasschichten verbindenden Zwischenschichten kompensiert wird, so daß die Scheibenflächen einschließlich der Beschlagbereiche insgesamt im wesentlichen die gleiche Feuerwiderstandsfähigkeit aufweisen.

In weiterer Ausgestaltung der Erfindung ist vorgesehen, daß das feuerwiderstandsfähige, wärmeisolierende Material in Abdeckungskassetten gehalten ist, deren abgekröpfter Rand bis an den Scheibenrand reicht und vom Dichtungsprofil umfaßt ist. Hierdurch ist gewährleistet, daß gerade der kritische Übergangsbereich vom Dichtungsprofil mit umfaßt und zuverlässig abgedichtet ist.

Die Erfindung wird anhand schematischer Zeichnungen von Ausführungsbeispielen näher erläutert. Es zeigen:
- Fig. 1: eine Glastrennwand in Form einer zweiflügeligen Tür,
- Fig. 2: einen Horizontalschnitt gemäß der Linie II-II in Fig. 1,
- Fig. 3: einen Horizontalschnitt gemäß der Linie III-III in Fig. 1,
- Fig. 4: einen Vertikalschnitt gemäß der Linie IV-IV in Fig. 1,
- Fig. 5: einen Vertikalschnitt gemäß der Linie V-V in Fig. 1,
- Fig. 6: einen Horizontalschnitt gemäß der Linie VI-VI in Fig. 1,
- Fig. 7: einen Schnitt gemäß der Linie VII-VII in Fig. 1,
- Fig. 8: eine feststehende Glastrennwand,
- Fig. 9: einen Querschnitt gemäß der Linie IX-IX in Fig. 8,
- Fig. 10: eine andere Ausführungsform der Anordnung gemäß Fig. 9,
- Fig. 11: einen Vertikalschnitt gemäß der Linie XI-XI in Fig. 13,
- Fig. 12: einen Vertikalschnitt gemäß der Linie XII-XII Fig. 13,
- Fig. 13: in größerem Maßstab das Detail A in Fig. 8,
Fig. 1 zeigt in einer Frontalansicht eine feuerwiderstandsfähige Glastrennwand, deren beide Felder 1 und 2 als Türen ausgebildet sind. Das Feld 1 ist hierbei der Bewegungsflügel, während das Feld 2 den Standflügel darstellt. Beide Flügel sind über eine übliche Zarge 3 in der Wandöffnung gehalten.

Die Felder 1 und 2 bestehen jeweils aus einer durchgehenden Scheibe aus Mehrschichten-Brandschutzglas und sind, wie nachstehend noch näher beschrieben werden wird, rahmenlos ausgeführt.

Wie der Horizontalschnitt gemäß Fig. 2 für den Zargenbereich einer Scheibe aus dreischichtigem Brandschutzglas zeigt, ist die Scheibe umlaufend mit einem kantenumgreifenden Dichtungsprofil 4 versehen. Dieses Dichtungsprofil 4 weist einen im wesentlichen U-förmigen Querschnitt auf, wobei die beiden Schenkel 5, 6 die Scheibe im Kantenbereich umgreifen. Auf dem die Stirnfläche der Scheibe zugekehrten Bereich des Dichtungsprofils 4 ist ein Streifen 7 aus einem Material eingelegt, das unter Hitzeeinwirkung aufschäumt. Das Dichtungsprofil 4 ist nun aufgesteckt und durch Verklebung über die Schenkel 5 und 6 an der Scheibe gehalten. Im Brandfalle treibt nach Zerstörung des brandseitigen Profilteils das aufschäumende Material den Rest des Dichtungsprofils 4 gegen die Zarge 3, so daß die Fuge zwischen Scheibe und Zarge auch im Brandfalle dicht verschlossen bleibt. Zur Abdichtung gegen Zugluft ist der Schenkel 6 des Dichtungsprofils 4 mit einem biegsamen stegförmigen Vorsprung 8 versehen, der am freien Schenkelende des Schenkels 6 ansetzt und in Gegenrichtung hierzu verläuft.

Fig. 3 einen Horizontalschnitt durch das untere Scharnierband 9 des als Türflügel ausgebildeten Feldes 1. Das Scharnierband 9 ist hierbei über zwei Klemmplatten 10, 11 mit der Scheibe verbunden, wobei im Überdeckungsbereich der Klemmplatten 10, 11 die beiden außenliegenden Glasschichten 12, 13 des Brandschutzglases entfernt sind, so daß die Klemmplatten 10, 11 wie bei einer normalen Ganzglastür mit der mittleren dicken Glasschicht 14 mittels durchgehender Schraubenbolzen verklemmt ist. Die Klemmplatten 10, 11 sind in ihrer Dicke so bemessen, daß die Gesamtdicke in diesem Bereich der Gesamtdicke der Brandschutzscheibe entspricht.

Der Bereich der Klemmplatten 10, 11 ist auf beiden Seiten mit einer Platte 15 aus einem feuerwiderstandsfähigen Material abgedeckt, das seinerseits aus Festigkeits- und Befestigungsgründen in einer dünnen Blechkassette 16 gehalten ist. Die Blechkassette 16 ist jeweils mit Schrauben 17 mit der Klemmplatte 10 bzw. der Klemmplatte 11 verschraubt. Der außenliegende Rand 18 der Blechkassette 16 ist hierbei gegen die mittlere dicke Glasscheibe 14 abgekröpft und mit einer Zwischenlage aus dem Material 15 bis an die Außenkante vorgezogen, so daß dieser Bereich vom Dichtungsprofil 4 ebenfalls umfaßt wird und somit eine ununterbrochene, durchgehende, feuerwiderstandsfähige Abdichtung gewährleistet ist. Das Scharnierband 9 am feststehenden Flügel 2 ist in gleicher Weise ausgebildet.

In Fig. 4 ist ein Vertikalschnitt durch das untenliegende Scharnierband 9 dargestellt. Aus dieser Schnittdarstellung ist zum einen die Anordnung eines der die beiden Klemmplatten 10, 11 verbindenden Schraubenbolzens 19 erkennbar. Die Bohrung 20 durch die Scheibe 14 ist hierbei zweckmäßigerweise mit einer Auskleidung 21 versehen, die die Aufgabe hat, eine unmittelbare Berührung zwischen den Kanten des Schraubengewindes und der Laibung der Bohrung 20 zu unterbinden. Zwischen dem Rand 22 der außenliegenden Glasschichten 12, 13 und dem Rand der beiden Klemmplatten 10, 11 ist ein Zwischenraum vorhanden, der ebenfalls mit einem Streifen 23 aus einem feuerwiderstandsfähigen Material ausgefüllt ist. Dieses Material sollte nach Möglichkeit so beschaffen sein, daß es zugleich die empfindliche Zwischenschicht zwischen der mittleren Scheibe 14 und jeweils den beiden außenliegenden Glasschichten 12, 13 versiegelt. Aus rein ästhetischen Gründen ist bei dem dargestellten Ausführungsbeispiel die Blechkassette 16 mit einer Zierabdeckung 24, beispielsweise aus Aluminium abgedeckt. Wie Fig. 5 zeigt, ist das obere Scharnierband entsprechend ausgebildet.

Fig. 6 zeigt im Horizontalschnitt den Schloß- und Griffbereich. Auch hier sind die Beschläge in gleicher Weise wie die Scharnierbänder über entsprechende Klemmplatten 10, 11 über hier nicht näher dargestellte Durchgangsbolzen an der mittleren Scheibe festgelegt. Die Klemmplatten 10, 11 sind wiederum über feuerwiderstandsfähiges Material 15 abgedeckt, wobei im Bereich des Schlosses 25 und des Schließkastens 26 Schloß und Schließkasten die Abdeckung für das feuerwiderstandsfähige Material 15 bilden. Auf der anderen Seite ist wiederum eine kassettenförmige Abdeckung 16 sowie eine Zierabdeckung 24 vorgesehen.

Wie aus der Darstellung gemäß Fig. 6 ersichtlich, ist in diesem Bereich das Dichtungsprofil 4 etwas anders gestaltet. Das die Kante der Scheibe 1 bzw. der Scheibe 2 im vertikalen Bereich umgreifende Dichtungsprofil 4.1 weist zusätzlich zu dem biegsamen stegförmigen Vorsprung 8, wie anhand von Fig. 2 beschrieben wurde, zusätzlich noch einen Anschlagsteg 27 auf, der an den den Rücken des Dichtungsprofils 4.1 bildenden Quersteg 28 anschließt und diesen zur anderen Seite hin überragt. Durch eine entsprechend größere Materialdicke ist der Anschlagsteg 27 steifer als der stegförmige Vorsprung 8, so daß in der dargestellten Schließstellung der stegförmige Vorsprung 8 jeweils des einen Dichtungsprofils 4.1 unter Verformung an der Innenseite des steiferen Anschlagsteges 28 des anderen Dichtungsprofils 4.1 anliegt, wie dies in der dargestellten Schließstellung ersichtlich ist. Im übrigen entspricht der Aufbau, die Anordnung und Befestigungsweise dem anhand von Fig. 4 Beschriebenen.

Aus dem Horizontalschnitt gemäß Fig. 7 ist ersichtlich, daß die beiden Dichtungsprofile 4.1 ununterbrochen vom Boden bis zur Decke durchgehend den Türspalt zwischen dem Bewegungsflügel 1 und dem Standflügel 2 überdecken. Auch hier wird im Brandfalle durch das unter Hitzeeinwirkung aufschäumende Material 7 innerhalb des U-förmigen Bereichs der beiden Profile 4.1 der Spalt geschlossen.

In Fig. 8 ist zur weiteren Verdeutlichung eine feststehende feuerwiderstandsfähige rahmenlose Ganzglastrennwand dargestellt. Bei dem dargestellten Ausführungsbeispiel sind die Felder 1, 2, 3 wieder geschoßhoch durch Scheiben aus Brandschutzglas der vorstehend erläuterten Art gebildet. Die vertikalen Fugen zwischen den einzelnen Feldern 1, 2 3 sind nun über Dichtungsprofile 4.1, wie sie anhand von Fig. 7 bereits für die Ausführungsform nach Fig. 1 beschrieben wurden, abgedichtet oder aber in der in Fig. 9 dargestellten Form. Die Dichtungsprofile 4.2 und 4.3 in der in Fig. 9 dargestellten Form stellen Abwandlungen der anhand von Fig. 7 beschriebenen Dichtungsprofile 4.1 dar. Das Dichtungsprofil 4.2 ist hierbei so geformt, daß es zwei Anschlagstege 27 aufweist und somit ein U-förmiges Gegenprofil zum Profil 4.3 bildet, das seinerseits symmetrisch ausgebildet ist und zwei biegsame stegförmige Vorsprünge 8 aufweist. Hierdurch wirkt die Anordnung gemäß Fig. 9 gegenüber der Ausführungsform gemäß Fig. 7 zentrierend.

Ein weiterer Vorteil der Ausführungsform gemäß Fig. 9 ist aus der in Fig. 10 dargestellten Abwandlung ersichtlich. Bei dieser Ausführungsform kann in den vom Profil 4.2 und dem Profil 4.3 begrenzten Zwischenraum eine Verstärkung 29, beispielsweise eine Metallschiene, eingelegt werden. Die Verstärkung 29 ist dann zu beiden Seiten mit einem Streifen 30 aus einem wärmeisolierenden feuerwiderstandsfähigen Material abgedeckt, das auch ein durch Hitzeeinwirkung aufschäumendes Material sein kann. Die in Fig. 10 dargestellte Form des Dichtungsprofils 4.2 läßt sich auch als Anschlußprofil im Wand-, Boden- oder Deckenbereich einsetzen. Insbesondere im Bodenbereich wird dann anstelle der in Fig. 10 dargestellten durchgehenden Verstärkung die Scheibe "verklotzt", so daß über den eingelegten Klötzen das Gewicht der Scheibe auf dem Boden abgefangen ist. In die verbleibenden Hohlräume des U-förmigen Gegenprofils werden auch hier Streifen des unter Hitzeeinwirkung aufschäumenden Materials eingelegt, so daß im Brandfalle die Fuge automatisch abgedichtet ist. Die Profilform 4.2 ist nicht auf das dargestellte Ausführungsbeispiel beschränkt. Die Anschlagstege 27 können insbesondere für derartige Wandanschlußprofile dünnwandiger ausgebildet werden, zweckmäßigerweise bei sonst gleicher Außenkontur, so daS die Stege 27 nach Art von Dichtlippen wirken.

Die feststehenden Felder einer Glastrennwand können nun im Boden- und Deckenbereich über ein Beschlagelement, wie es in Fig. 11 im Vertikalschnitt für den Deckenbereich dargestellt ist, mit der Decke verschraubt werden. Auch hier wird mit Hilfe von Klemmplatten 10, 11, die über feuerwiderstandsfähiges Material 15 in Kassetten 16 abgedeckt sind, die Feuerwiderstandsfähigkeit erreicht. Dieser Befestigungsbeschlag 31 weicht insofern von den anderen Beschlägen ab, als hier die mittlere dicke Glasscheibe 14 ebenfalls eine randseitige Ausnehmung aufweist, so daß nur ein Teil der Glasscheibe 14 von den Klemmplatten 10, 11 umfaßt ist. Auch der randseitige Teil der Ausnehmung wird durch einen Klotz 32 aus feuerwiderstandsfähigem Material ersetzt, der bis in den Randbereich geführt ist, und der in der vorgeschriebenen Weise vom Dichtungsprofil umfaßt ist. Mit Hilfe des Klotzes ist die gesamte Anordnung gegen die Decke bzw. gegen den Boden verschraubt, so daß hier die Querkräfte zuverlässig aufgenommen werden.

In Fig. 12 und 13 sind in einem Querschnitt und in einer Aufsicht ein Befestigungselement 33 als vergrößerte Darstellung des Details A in Fig. 8 gezeigt. Das Befestigungselement 33 entspricht in seinem Aufbau in etwa dem Befestigungselement 31, so daß die Schnittdarstellung gemäß Fig. 11 dem Schnitt XI-XI in Fig. 13 entspricht. Anstelle einer Befestigungsschraube ist in den Klotz 32 anstelle der Durchgangsbohrung für die Befestigungsschraube in einer Bohrung ein über eine Druckfeder 34 abgestützter Schnappstift 35 geführt, der in eine entsprechende Bohrung der Gebäudewandung einrastet, wie dies aus Fig. 13 in Verbindung mit Fig. 12 ersichtlich ist.

Wie Fig. 13 zeigt, sind die beiden Deckscheiben 12, 13 im Eckenbereich entsprechend der Kantenkontur 36 ausgeschnitten. Die dicke mittlere Glasscheibe 14 ist entsprechend der Kontur 37 ausgeschnitten, so daß die Klemplatten 10, 11 unmittelbar auf diese Scheibe aufgeklemmt werden könne.

## Patentansprüche

1. Feuerwiderstandsfähige Glastrennwand mit wenigstens einem aus einer aus Mehrschichten-Brandschutzglas gebildeten Feld, das mit Beschlägen für Befestigungs- und/oder Schließelement versehen ist**, dadurch gekennzeichnet**, daß die Stirnfläche der Scheibe umlaufend mit einem kantenumgreifenden Dichtungsprofil (4) aus einem elastischen Material abgedeckt ist, das zumindest auf seinem der Stirnfläche der Scheibe zugekehrten Bereich mit einem unter Hitzeeinwirkung aufschäumenden Material (7) versehen ist und daß die in den Randbereich ragenden Beschlagteile (18) vom Dichtungsprofil (4) mit umfaßt sind, wobei die Gesamtdicke im umfaßten Bereich im wesentlichen der Gesamtdicke der Scheibe entspricht.

2. Glastrennwand nach Anspruch 1, dadurch gekennzeichnet, daß das Dichtungsprofil (4) einen im wesentlichen U-förmigen Querschnitt aufweist und das an wenigstens einem Schenkel (5, 6) einen nach außen weisender in Längsrichtung durchgehender stegförmiger Vorsprung (8, 27) angeordnet ist.

3. Glastrennwand nach Anspruch 1 oder 2, dadurch gekennzeichnet, daß wenigstens ein stegförmiger Vorsprung (8) am Dichtungsprofil (4) biegsam ausgebildet ist.

4. Glastrennwand nach einem der Ansprüche 1, 2 oder 3, dadurch gekennzeichnet, daß der biegsame stegförmige Vorsprung (8) am freien Schenkelende (5, 6) des U-Profils ansetzt und in Gegenrichtung zum Schenkel (5, 6) verläuft.

5. Glastrennwand nach einem der Ansprüche 1 bis 4, dadurch gekennzeichnet, daß an wenigstens einem Schenkel (5, 6) des Dichtungsprofils (4.1, 4.2) im Bereich seines Ansatzes am Quersteg ein über den durch den Quersteg gebildeten Rücken des Dichtungsprofils (4) hinausragender, vorzugsweise im Verhältnis zum stegförmigen Vorsprung (8) steifer, in Längsrichtung durchgehender Anschlagsteg (27) angeordnet ist.

6. Glastrennwand nach einem der Ansprüche 1 bis 5, dadurch gekennzeichnet, daß das Dichtungsprofil (4.2) mit zwei Anschlagstegen (27) versehen ist, die zusammen mit dem Quersteg eines U-förmiges Gegenprofil bilden.

7. Glastrennwand nach einem der Ansprüche 1 bis 6, dadurch gekennzeichnet, daß das U-förmige Gegenprofil ein vorzugsweise durchgehendes Versteifungselement (29) umgreift.

8. Glastrennwand nach Anspruch 7, dadurch gekennzeichnet, daß das Versteifungselement (29) an wenigstens einer Seite innerhalb des Gegenprofils mit einer wärmeisolierenden, vorzugsweise unter Hitzeeinwirkung aufschäumenden Material (30) abgedeckt ist.

9. Glastrennwand nach einem der Ansprüche 1 bis 8, dadurch gekennzeichnet, daß die Beschläge mit der Scheibe (14) verschraubbare Klemmplatten (10, 11) aufweisen, die randseitig vom eingeklemmten Scheibenteil überragt werden und daß die Klemmplatten (10, 11) mit plattenförmigen Abdeckungen (15) aus einem feuerwiderstandsfähigen wärmeisolierenden Material abgedeckt sind.

10. Glastrennwand nach einem der Ansprüche 1 bis 9, dadurch gekennzeichnet, daß das feuerwiderstandsfähige Material (15) in Abdeckkassetten (16) gehalten ist, deren abgekröpfter Rand (18) bis an den Scheibenrand reicht und vom Dichtungsprofil (4) umfaßt ist.

## Claims

1. Fireproof glass partition with at least one area formed by a multi-layered fireproof glass, which is provided with fittings for attachment and/or with closure elements, wherein a front face of a screen has its rim covered by a surrounding sealing strip (4) made of elastic material, and at least an area facing a front face of a screen concerned is provided with a material (7) which foams as a reaction to heat, and sections of fittings (18) extending into a rim area are surrounded by a sealing-strip (4), whereby an overall thickness in a surrounded area essentially corresponds to total thickness of a screen.

2. Glass partition in accordance with claim 1, wherein a sealing-strip (4) has an essentially U-shaped cross-section and a web-type projection (8,27), aligned in a lengthwise direction and pointing outwards, is disposed on at least one arm (5, 6).

3. Glass partition in accordance with either claim 1 or 2, wherein at least one web-type projection (8) is developed such that it is flexible on a sealing-strip (4).

4. Glass partition in accordance with any one of claims 1, 2 or 3 wherein a flexible web-type projection (8) is set on a free arm-end (5, 6) of a U-shape and runs in an opposite direction to an arm (5, 6).

5. Glass partition in accordance with any one of claims 1 to 4, wherein an abutment web (27) is disposed on at least one arm (5, 6) of a sealing-strip (4.1, 4.2) in an area in which a said arm is connected onto a cross-connection web, a said abutment web (27) projecting out through a base-section of a sealing-strip (4), formed by a cross-connection web, and preferably being rigid in relation to a web-type projection (8), and being aligned in a lengthwise direction.

6. Glass partition in accordance with any one of claims 1 to 5, wherein a sealing-strip (4, 2) is provided with two abutment webs (27) which, together with a cross-connection web, form a U-shaped counterform.

7. Glass partition in accordance with any one of claims 1 to 6, wherein a U-shaped counterform encloses a reinforcing element (29) which preferably passes through it.

8. Glass partition in accordance with claim 7, wherein a reinforcing element (29) is covered on at least one side, inside a counterform, with a heat-insulating material, preferably one (30) which foams as a reaction to heat.

9. Glass partition in accordance with any one of claims 1 to 8, wherein fittings with a screen (14) have boltable clamping plates (10, 11) from which a clamped section of a screen concerned projects at rims, and clamping plates (10, 11) are covered by plate-form cover members (15) made of fireproof, heat-insulating material.

10. Glass partition in accordance with any one of claims 1 to 9, wherein fireproof material (15) is held in cover plateholders (16), a rim (18) of which, that is angled away at right-angles, extending as far as an edge of a screen and being enclosed by a sealing-strip (4).

## Revendications

1. Cloison ignifuge en verre comportant au moins un panneau, qui est construit en verre coupe-feu à plusieurs couches et qui est muni de ferrures destinées aux éléments de fixation et/ou de fermeture, caractérisée en ce que la surface extérieure de la vitre est recouverte sur son pourtour par un joint d'étanchéité profilé (4), qui enveloppe les arêtes, qui est en un matériau élastique et dont au moins la zone adjacente à la surface extérieure de la vitre est munie d'un matériau (7) moussant sous l'effet de la chaleur, et en ce que les pièces de ferrure (18) faisant saillie au bord sont entourées par le joint d'étanchéité profité (4), l'épaisseur totale de la zone entourée correspondant à peu près à l'épaisseur totale de la vitre.

2. Cloison en verre selon la revendication 1, caractérisée en ce que le joint d'étanchéité profilé (4) présente une section à peu près en forme de U et en ce que sur au moins une jambe (5, 6) est disposée une partie en saillie (8, 27) en forme de traverse s'étendant dans le sens de la longueur et dirigée vers l'extérieur.

3. Cloison en verre selon l'une des revendications 1 ou 2, caractérisée en ce qu'au moins une partie en saillie (8) en forme de traverse est disposée de façon flexible sur le joint d'étanchéité profité (4).

4. Cloison en verre selon l'une des revendications 1, 2 ou 3, caractérisée en ce que la partie en saillie (8), en forme de traverse et flexible, est montée sur l'extrémité libre de la jambe (5, 6) du profit en U et s'étend dans la direction opposée à celle de la jambe (5, 6).

5. Cloison en verre selon l'une des revendications 1 à 4, caractérisée en ce qu'une traverse de butée (27), dépassant le dos formé par ta barre transversale, du joint d'étanchéité profité (4), de préférence rigide par rapport à la partie en saillie (8) en forme de traverse, s'étendant dans te sens de ta longueur, est disposée sur au moins une jambe (5, 6) du joint d'étanchéité profité (4.1, 4.2) au niveau de la jonction de cette dernière avec la barre transversale.

6. Cloison en verre selon l'une des revendications 1 à 5, caractérisée en ce que le joint d'étanchéité profité (4.2) est muni de deux traverses de butée (27) qui forment avec la barre transversale un contre-profit en forme de U.

7. Cloison en verre selon l'une des revendications 1 à 6, caractérisée en ce que le contre-profit en forme de U entoure un élément de renforcement (29) de préférence continu.

8. Cloison en verre selon la revendication 7, caractérisée en ce que l'élément de renforcement (29) est recouvert, sur au moins un côté à l'intérieur du contre-profil, d'un matériau (30) qui isole de la chaleur et qui, de préférence, mousse sous l'effet de la chaleur.

9. Cloison en verre selon l'une des revendications 1 à 8, caractérisée en ce que les ferrures comportent des plaques de serrage (10, 11) qui peuvent être vissées à la vitre (14) et qui, au bord, sont dépassées par la partie enserrée de la vitre, et en ce que les plaques de serrage (10, 11) sont recouvertes par des caches (15) en forme de plaques qui sont en un matériau ignifuge et isolant de la chaleur.

10. Cloison en verre selon l'une des revendications 1 à 9, caractérisée en ce que le matériau (15) ignifuge se trouve dans des caissons couvrants (16) dont le bord coudé (18) arrive jusqu'au bord de la vitre et est entouré par le joint d'étanchéité profité (4).
